# EUROPÄISCHE PATENTANMELDUNG

(11) **EP 4 703 110 A1**
(43) Veröffentlichungstag der Anmeldung: **04.03.2026**
(21) Anmeldenummer: 25197539.7
(22) Anmeldetag: 22.08.2025
(51) Int. Cl.: B28B 15/00, E04C 2/04

(54) **VORRICHTUNG UND VERFAHREN ZUR ERSTELLUNG VON MAUERWÄNDEN AUS MAUERSTEINEN**

(30) Priorität: 29.08.2024 DE 102024124770
(71) Anmelder: Rimatem GmbH, 89561 Dischingen (DE)
(72) Erfinder: Riffel, Tobias, 89561 Dischingen (DE)
(74) Vertreter: Schmid, Wolfgang

(57) **Zusammenfassung**

Eine Vorrichtung (1) zur Erstellung von Mauerwänden (2) aus Mauersteinen (3) weist folgende Merkmale auf:
- eine Mauerwanderstelleinrichtung (4) zur Erstellung der Mauerwände (2) aus den Mauersteinen (3), die eine Handhabungseinrichtung (5) zum Handhaben der Mauersteine (3) aufweist,
- ein Zuführband (6) zur Zuführung der Mauersteine (3) zu der Handhabungseinrichtung (5) der Mauerwanderstelleinrichtung (4),
- eine Bearbeitungseinrichtung (8) zur Bearbeitung zumindest eines Teils der Mauersteine (3), wobei die zur Erstellung der Mauerwände (2) vorgesehenen, bearbeiteten Mauersteine (3) an das Zuführband (6) übergeben werden,
- einen Aufnahmebereich (7) zur Aufnahme von Mauersteinen (3), wobei ein Teil der in dem Aufnahmebereich (7) aufgenommenen Mauersteine (3) an die Bearbeitungseinrichtung (8) und ein Teil der in dem Aufnahmebereich (7) aufgenommenen Mauersteine (3) an das Zuführband (6) übergeben werden.

Die Mauerwanderstelleinrichtung (4) ist in einer im Wesentlichen senkrecht zu der erstellten Mauerwand (2) verlaufenden Produktionsrichtung (x) verfahrbar, um mehrere Mauerwände (2) parallel zueinander zu erstellen.

## Beschreibung

Die Erfindung betrifft eine Vorrichtung und ein Verfahren zur Erstellung von Mauerwänden aus Mauersteinen. Des Weiteren betrifft die Erfindung eine Vorrichtung zur Bearbeitung von Mauersteinen.

Derartige Vorrichtungen und Verfahren sind aus dem allgemeinen Stand der Technik bekannt. Mit denselben lassen sich Mauerwände beispielsweise in einer Fertigungshalle herstellen, die von dort auf eine Baustelle transportiert und auf der Baustelle zu einem Gebäude zusammenfügt werden. Die bekannten Verfahren und Vorrichtungen sind jedoch noch vergleichsweise ineffektiv und konnten sich nur teilweise auf dem Markt etablieren.

Es ist daher Aufgabe der vorliegenden Erfindung, eine Vorrichtung und ein Verfahren zur Erstellung von Mauerwänden aus Mauersteinen zu schaffen, mit denen eine größere Effizienz und eine höhere Qualität der erstellten Mauerwände erreicht werden kann.

Erfindungsgemäß wird diese Aufgabe durch die in Anspruch 1 genannten Merkmale gelöst.

Die erfindungsgemäße Vorrichtung zur Erstellung von Mauerwänden aus Mauersteinen weist eine Mauerwanderstelleinrichtung auf, die wiederum eine Handhabungseinrichtung zum Handhaben der Mauersteine aufweist, mit der die Mauerwände vollautomatisch und insbesondere ohne personellen Einsatz erstellt werden können. Unter dem hierin verwendeten Begriff "Mauersteine" werden auch Produkte wie Holzziegel, Lehmblöcke oder ähnliches verstanden, die zur Erstellung von Mauern eingesetzt werden können.

Das zur Zuführung der Mauersteine zu der Handhabungseinrichtung der Mauerwanderstelleinrichtung dienende Zuführband stellt sicher, dass die Handhabungseinrichtung stets mit den zur Erstellung der jeweiligen Mauerwand exakt erforderlichen, passgenauen Mauersteinen versorgt wird, so dass die Mauerwände ohne Unterbrechung erstellt werden können.

Da Mauersteine üblicherweise in einheitlicher Form und Größe angeliefert werden, können diese vor der über das Zuführband erfolgenden Zuführung an die Handhabungseinrichtung in einer Bearbeitungseinrichtung bearbeitet werden, so dass sich auf dem Zuführband nur solche Mauersteine befinden, die tatsächlich zur Erstellung der Mauerwand eingesetzt werden. In der Bearbeitungseinrichtung werden die Mauersteine hauptsächlich getrennt, um kleinere Mauersteine herzustellen, es ist jedoch auch möglich, die Mauersteine zu bohren, fräsen oder auf sonstige Weise zu bearbeiten.

Die Anlieferung der Mauersteine in den Bereich der erfindungsgemäßen Vorrichtung erfolgt über den Aufnahmebereich, in dem die Mauersteine aufgenommen und anschließend zum Teil an die Bearbeitungseinrichtung und zum Teil an das Zuführband übergeben werden. Dadurch gelangen Mauersteine, die ohne Bearbeitung eingesetzt werden können, ohne Umweg direkt zu der Handhabungseinrichtung der Mauerwanderstelleinrichtung, wohingegen Mauersteine, bei denen eine Bearbeitung erforderlich ist, über die Bearbeitungseinrichtung letztendlich zu der Mauerwanderstelleinrichtung gelangen. Durch diese angepasste Beschickung des Zuführbands mit den Mauersteinen aus der Bearbeitungseinrichtung oder direkt aus dem Aufnahmebereich kann die jeweils gewünschte Mauerwand mittels der Mauerwanderstelleinrichtung problemlos erstellt werden.

Die Mauerwanderstelleinrichtung ist in einer im Wesentlichen senkrecht zu der erstellten Mauerwand verlaufenden Produktionsrichtung verfahrbar, so dass mehrere Mauerwände parallel zueinander erstellt werden können. Dies erhöht die Effizienz der erfindungsgemäßen Vorrichtung erheblich, da die Mauerwanderstelleinrichtung auf diese Weise unabhängig von den bereits erstellten Mauerwänden eingesetzt werden kann, da sie über dieselben verfahrbar ist. Im Gegensatz zu einem Bewegen der fertiggestellten Mauerwände ist der für eine Verfahrbarkeit der Mauerwanderstelleinrichtung erforderliche Aufwand jedoch deutlich geringer.

Außerdem ist eine erschütterungsfreie Erhärtung des Bindemittels, wie zum Beispiel Mörtel, Dünnbettmörtel oder Kleber, möglich. Dadurch ist es möglich, auch Mörtel einzusetzen, die für die konventionelle Baustellenfertigung entwickelt wurden. Darüber hinaus erhöht sich die Qualität des Mauerwerks durch die Vermeidung eines frühen Transports während der frühen Erhärtungsphase des Mauerwerks.

Die erfindungsgemäße Vorrichtung ist dabei modular skalierbar, um durch Veränderung der Vorrichtung, insbesondere durch Ergänzung weiterer Komponenten, Mauerwände mit mehreren Lagen übereinander angeordneter Mauersteine der unterschiedlichsten Art automatisiert vorzufertigen. Eine bereits bestehende Vorrichtung einer älteren Generation kann dabei einfach ausgetauscht oder nur mit den für eine halbautomatische Produktion ausgestatteten Komponenten installiert werden, welche sich zu einem späteren Zeitpunkt flexibel und individuell skalierbar verändern und dadurch hochautomatisieren lassen. Für potenzielle Nutzer bedeutet dies einen einfachen, kostengünstigen Einstieg im Bereich der automatisierten, insbesondere robotergestützten Fertigung mit maximaler Ausbauflexibilität bis hin zur kompletten Vollautomatisierung.

Als Ausgangsbasis für die erstellten Mauerwände kann ein elementiertes Gebäudemodell bzw. ein Grundriss, insbesondere ein IFC(Industry Foundation Classes)-Gebäudemodell bzw. ein IFC-Grundriss, dienen, das bzw. der mit Informationen zu erforderlichen Materialien, Einbauteilen sowie einer berechneten Steinaufteilung je Wandelement zu einer Precast-Datei, insbesondere einer IFC4-Precast-Datei, ergänzt werden kann. Anschließend kann die Reihenfolge sämtlicher zu produzierender Mauerwände in einem Planungsprogramm visuell auf die Produktionsfläche getaktet und die erstellten Mauerwände in geeignete Transportcontainer gestapelt werden. Der generierte Datensatz sowie notwendige Planunterlagen können an die in der Vorrichtung eingesetzte Handhabungseinrichtung übergeben bzw. ausgedruckt und einer Auslieferung beigelegt werden.

In einer sehr vorteilhaften Weiterbildung der Erfindung kann vorgesehen sein, dass dem Aufnahmebereich wenigstens eine weitere Handhabungseinrichtung zur automatisierten Übergabe der Mauersteine in den Bereich der Bearbeitungseinrichtung oder auf das Zuführband zugeordnet ist. Dies ermöglicht eine automatisierte Verteilung der in dem Aufnahmebereich aufgenommenen bzw. an den Aufnahmebereich gelieferten Mauersteine entweder zu der Bearbeitungseinrichtung oder auf das Zuführband.

Um die in den Aufnahmebereich gelieferten Mauersteine auf einfache Weise transportieren bzw. verteilen zu können, kann des Weiteren vorgesehen sein, dass in dem Aufnahmebereich eine Fördereinrichtung zur Förderung von gruppierten Mauersteinen angeordnet ist.

Eine weitere vorteilhafte Ausgestaltung der Erfindung kann darin bestehen, dass die Bearbeitungseinrichtung wenigstens eine weitere Handhabungseinrichtung zur Handhabung der Mauersteine im Bereich der Bearbeitungseinrichtung aufweist. Dies ermöglicht das Aufnehmen der von dem Aufnahmebereich an die Bearbeitungseinrichtung gelieferten Mauersteine und die Bestückung der Bearbeitungseinrichtung mit denselben.

Um die Mauersteine vollautomatisch bearbeiten zu können, kann des Weiteren vorgesehen sein, dass die Handhabungseinrichtung der Bearbeitungseinrichtung dafür vorgesehen ist, die Mauersteine derart in der Bearbeitungseinrichtung anzuordnen, dass die Bearbeitung der Mauersteine in der Bearbeitungseinrichtung ohne weitere Positionierung derselben erfolgen kann. Auf diese Weise kann eine handelsübliche und vergleichsweise einfach ausgeführte Bearbeitungseinrichtung, wie beispielsweise eine Steinsäge, die gegebenenfalls mit Bohr- und/oder Fräswerkzeugen oder anderen geeigneten Werkzeugen oder ähnlichem ergänzt werden kann, eingesetzt werden, was die gesamten Anlagekosten verringert.

In einer weiteren vorteilhaften Weiterbildung der Erfindung kann vorgesehen sein, dass die Mauerwanderstelleinrichtung eine Mauersteinsetzeinrichtung, eine Mörtelauftragseinrichtung und ein Positionierband aufweist, die so höhenverstellbar sind, dass sie über bereits erstellte Mauerwände verfahrbar sind. Dies ermöglicht ein einfaches Bewegen der Mauerwanderstelleinrichtung bzw. die zu derselben gehörenden Einrichtungen über bereits erstellte Mauerwände und erhöht somit die Flexibilität der erfindungsgemäßen Vorrichtung.

Die erfindungsgemäße Vorrichtung lässt sich durch eine Kontrolleinrichtung zur Kontrolle der sich auf dem Zuführband befindenden Mauersteine ergänzen. Eine solche Kontrolle der sich auf dem Zuführband befindenden und an die Handhabungseinrichtung der Mauerwanderstelleinrichtung gelieferten Mauersteine mittels der Kontrolleinrichtung stellt sicher, dass die sich auf dem Zuführband befindenden Mauersteine in der richtigen Reihenfolge an die Mauerwanderstelleinrichtung geliefert werden, so dass diese die angelieferten Mauersteine nur noch von dem Zuführband abnehmen und verarbeiten muss. Eventuell mangelhafte oder schadhafte Mauersteine, also mit Produktionsfehlern behaftete oder auf andere Art und Weise beschädigte und daher für die Verwendung zur Erstellung der Mauerwand ungeeignete Mauersteine, können dabei entfernt und durch die korrekten Mauersteine ersetzt werden. Die Prüfung kann grundsätzlich durch eine Person erfolgen, es ist jedoch auch möglich, eine Scaneinrichtung, wie beispielsweise eine Kamera, einen LIDAR-Scanner oder ähnliches, und eine damit verbundene Handhabungseinrichtung einzusetzen.

In einer weiteren sehr vorteilhaften Ausführungsform der Erfindung können eine zweite Mauerwanderstelleinrichtung und ein zweites Zuführband, zu denen die Mauersteine aus dem Aufnahmebereich oder aus der Bearbeitungseinrichtung zugeführt werden, vorgesehen sein. Durch eine solche Kombination zweier Mauerwanderstelleinrichtungen und zweier Zuführbänder in einer Fertigungshalle kann die gesamte Vorrichtung erweitert werden, so dass mit derselben eine deutlich größere Anzahl an Mauerwänden hergestellt werden kann. Dabei lässt sich die Bearbeitungseinrichtung und der Aufnahmebereich grundsätzlich für beide Mauerwanderstelleinrichtungen einsetzen, so dass trotz der doppelten Kapazität der Vorrichtung bei weitem nicht die doppelten Kosten entstehen. Dies ist möglich, da beide Maschinentypen dieselben Dimensionen aufweisen und daher gegebenenfalls auf den gleichen bodengeführten Führungsschienen installiert werden können. Die zweite Mauerwanderstelleinrichtung und das zweite Zuführband stellen somit eine zweite Ausbaustufe der modular erweiterbaren, erfindungsgemäßen Vorrichtung dar. Besonders vorteilhaft ist außerdem, dass diese Erweiterung jederzeit ohne größere Umbaumaßnahmen der Fertigungshalle möglich ist.

Eine dritte Ausbaustufe der erfindungsgemäßen Vorrichtung kann sich ergeben, wenn die Mauerwanderstelleinrichtung wenigstens eine Verschiebeeinrichtung zum Verschieben der erstellten Mauerwände in Querrichtung zu der Produktionsrichtung und in Produktionsrichtung aufweist. Dadurch können die von der Mauerwanderstelleinrichtung erstellten Mauerwände an beliebige Positionen innerhalb und gegebenenfalls auch außerhalb der Fertigungshalle bewegt werden, beispielsweise um Nacharbeiten an denselben vorzunehmen. Vorzugsweise ist die Verschiebeeinrichtung sowohl in Produktionsrichtung der Mauerwanderstelleinrichtung als auch senkrecht dazu beweglich, was das Entfernen einzelner Mauerwände aus der Reihe der erstellten Mauerwände und das nachfolgende Verschieben derselben an einen gewünschten Punkt gewährleistet.

In Anspruch 10 ist ein Verfahren zur Erstellung von Mauerwänden aus Mauersteinen angegeben.

Das erfindungsgemäße Verfahren nutzt vorzugsweise die erfindungsgemäße Vorrichtung und sieht das Aufnehmen von Mauersteinen in einem Aufnahmebereich, das Übergeben eines Teils der in dem Aufnahmebereich aufgenommenen Mauersteine an eine Bearbeitungseinrichtung und eines Teils der in dem Aufnahmebereich aufgenommenen Mauersteine an ein Zuführband, das Bearbeiten zumindest eines Teils der Mauersteine in der Bearbeitungseinrichtung und das Übergeben der zur Erstellung der Mauerwände vorgesehenen, bearbeiteten Mauersteine an das Zuführband, das Zuführen der Mauersteine zu einer Handhabungseinrichtung einer Mauerwanderstelleinrichtung mittels eines Zuführbands und das Erstellen der Mauerwände aus den Mauersteinen mittels eine Handhabungseinrichtung aufweisenden Mauerwanderstelleinrichtung vor. Die Mauerwanderstelleinrichtung kann in einer im Wesentlichen senkrecht zu der erstellten Mauerwand verlaufenden Produktionsrichtung verfahren werden, so dass mehrere Mauerwände parallel zueinander erstellt werden können.

Das erfindungsgemäße Verfahren stellt auf diese Weise eine hocheffiziente und exakte Erstellung von Mauerwänden sicher. Dabei können sämtliche Verfahrensschritte vollautomatisch erfolgen und gegebenenfalls überwacht werden.

In Anspruch 11 ist eine Vorrichtung zur Bearbeitung von Mauersteinen mit einer Bearbeitungseinrichtung und mit einer Handhabungseinrichtung zur Handhabung der Mauersteine im Bereich der Bearbeitungseinrichtung angegeben.

Mit dieser Vorrichtung können in den Bereich der Handhabungseinrichtung gelieferte Mauersteine an die Bearbeitungseinrichtung weitergegeben und von derselben bearbeitet werden. Dadurch kann die Bearbeitungseinrichtung auch unabhängig von einer Mauerwanderstelleinrichtung eingesetzt werden, um auf sehr einfache Weise Mauersteine zu bearbeiten und diese, gegebenenfalls an einem anderen Ort, zur Erstellung einer Mauerwand zu verwenden.

In einer sehr vorteilhaften Weiterbildung dieser Vorrichtung kann die Handhabungseinrichtung der Bearbeitungseinrichtung dafür vorgesehen ist, die Mauersteine derart in der Bearbeitungseinrichtung anzuordnen, dass die Bearbeitung der Mauersteine in der Bearbeitungseinrichtung ohne weitere Positionierung derselben erfolgen kann. Dies ermöglicht den Einsatz relativ einfacher Bearbeitungseinrichtungen, da diese lediglich zur Durchführung der mit denselben vorgesehenen Bearbeitungen und nicht zur Handhabung der Mauersteine benötigt werden.

Unter den bei der erfindungsgemäßen Vorrichtung eingesetzten Handhabungseinrichtungen, die auch als Roboter bezeichnet werden können, wird jeweils eine allgemeingültige Einheit verstanden, die mit der physischen Welt auf Basis von Sensoren, Aktoren und Informationsverarbeitung in verschiedenen Bewegungsachsen interagiert, wobei keine Art von Handhabungseinrichtung bzw. Roboter im Speziellen beschrieben wird bzw. gemeint ist. Die Handhabungseinrichtungen können Greifer aufweisen, bei denen es sich um eine automatisierte Einheit handelt, welche im Abgreifen von Steinen oder anderen Einbauteilen in ihren Bewegungen nicht näher definiert sind. Sie können sowohl lineargeführt als auch in allen Achsen verfahrbar sein.

Nachfolgend sind Ausführungsbeispiele der Erfindung anhand der Zeichnung prinzipmäßig dargestellt.

Es zeigt:
- Fig. 1: eine erste Ausführungsform einer erfindungsgemäßen Vorrichtung;
- Fig. 2: eine zweite Ausführungsform der erfindungsgemäßen Vorrichtung;
- Fig. 3: eine dritte Ausführungsform der erfindungsgemäßen Vorrichtung; und
- Fig. 4: eine erfindungsgemäße Vorrichtung zur Bearbeitung von Mauersteinen.

Fig. 1 zeigt in einer sehr schematischen Darstellung eine erste Ausführungsform einer erfindungsgemäßen Vorrichtung 1 zur Erstellung von Mauerwänden 2 aus Mauersteinen 3. Die sich vorzugsweise in einer in ihrer Gesamtheit nicht dargestellten Fertigungshalle befindende Vorrichtung 1 weist eine Mauerwanderstelleinrichtung 4 zur Erstellung der Mauerwände 2 aus den Mauersteinen 3 auf, die ihrerseits eine Handhabungseinrichtung 5 zum Handhaben der Mauersteine 3 aufweist. Die Mauersteine 3 werden der Handhabungseinrichtung 5 der Mauerwanderstelleinrichtung 4 mittels eines Zuführbands 6 zugeführt.

In den Bereich der Vorrichtung 1 gelangen die Mauersteine 3 über einen zur Aufnahme der Mauersteine 3 dienenden Aufnahmebereich 7. Von dem Aufnahmebereich 7 wird ein Teil der Mauersteine 3 an das Zuführband 6 und ein anderer Teil an eine Bearbeitungseinrichtung 8 übergeben, von wo sie, wie nachfolgend ausführlicher beschrieben, wieder auf das Zuführband 6 und damit letztendlich zu der Mauerwanderstelleinrichtung 4 gelangen.

In dem Aufnahmebereich 7 ist eine Fördereinrichtung 10 zur Förderung von gruppierten Mauersteinen 3 innerhalb des Aufnahmebereichs 7 vorgesehen. Dabei kann es sich zum Beispiel um einen Paletten- oder Paketzuführförderer, zum Beispiel in Form eines Bands oder ähnlichem, handeln, wenn die Mauersteine 3 auf Paletten oder in Paketen in den Aufnahmebereich 7 gelangen. Ein solches Paletten- oder Paketzuführband kann je eingesetzter Steinsorte vorgesehen und an die jeweilige Steinsorte angepasst sein. Des Weiteren kann eine Rückfahr-Fördereinrichtung für entstapelte Paletten bzw. Pakete an Mauersteinen vorgesehen sein. Die Fördereinrichtung 10 dient zudem als Vorratsspeicher für volle Paletten bzw. Pakete und somit als Vorratsspeicher an Mauersteinen. In dem Aufnahmebereich 7 werden auch Stürze, Jalousienkästen, Rollladenkästen oder andere Einbauteile aufgenommen, die hierin der Einfachheit halber unter dem Begriff Mauersteine 3 subsummiert werden. Es ist auch möglich, die Mauersteine 3 auf einem Förderband in den Aufnahmebereich 7 zu bringen.

Aus den Mauersteinen 3 kann demnach mittels der Mauerwanderstelleinrichtung 4 eine vollständige Mauerwand 2 mit annähernd beliebiger Form und Größe erstellt werden. In diesem Zusammenhang sollte beachtet werden, dass die Mauersteine 3 und damit auch die Stürze, Jalousienkästen, Rollladenkästen und die anderen Einbauteile nicht nur unterschiedliche Längen und Breiten, sondern auch unterschiedliche Höhen aufweisen können.

Der Aufnahmebereich 7 weist eine weitere Handhabungseinrichtung 11 auf, die in der Lage ist, die Mauersteine 3 auf automatisierte Art und Weise entweder in den Bereich der Bearbeitungseinrichtung 8 oder auf das Zuführband 6 zu übergeben. Im vorliegenden Fall sind in dem Aufnahmebereich 7 zwei Handhabungseinrichtungen 11 und 12 vorgesehen, deren Funktion nachfolgend näher erläutert wird.

Die unmittelbar dem Zuführband 6 zugeordnete Handhabungseinrichtung 11 entstapelt die Paletten bzw. Pakete der Mauersteine 3 stück-, lagen- oder reihenweise und führt sie, abhängig von der Art der Entstapelung, entweder, sofern keine Bearbeitung erforderlich ist, direkt der Mauerwanderstelleinrichtung 4, oder, falls eine Bearbeitung erforderlich ist, der Bearbeitungseinrichtung 8 zu.

Die Stürze, Jalousienkästen und/oder Rollladenkästen oder anderen Einbauteile werden auf einem Pufferband oder Puffertisch 13 zwischengelagert und vorzugsweise mittels der Handhabungseinrichtung 11 an der notwendigen Position der vorzubereitenden Mauerlage auf das Zuführband 6 aufgelegt und zu der Mauerwanderstelleinrichtung 4 transportiert. Falls eine Bearbeitung der Stürze, Jalousienkästen und/oder Rollladenkästen bzw. anderen Einbauteile erforderlich ist, werden diese ebenfalls der Bearbeitungseinrichtung 8 zugeführt.

Wenn die Mauersteine 3 bzw. die Stürze, Jalousienkästen, Rollladenkästen oder die anderen Einbauteile nicht von der Handhabungseinrichtung 11 an das Zuführband 6 zugeführt werden, sondern zunächst zu der Bearbeitungseinrichtung 8 transportiert werden sollen, legt die Handhabungseinrichtung 11 diese auf ein Transportband 14. Von dem Transportband 14, das auch als Ablagetisch ausgebildet sein kann, können die Mauersteine 3 bzw. die Stürze, Jalousienkästen, Rollladenkästen oder die anderen Einbauteile von der weiteren, sich ebenfalls in dem Aufnahmebereich 7 befindenden Handhabungseinrichtung 12 abgenommen und über ein weiteres Transportband 15 in den Bereich der Bearbeitungseinrichtung 8 gebracht werden.

Von dem Transportband 15 können die zu bearbeitenden Mauersteine 3 von einer weiteren, der Bearbeitungseinrichtung 8 zugeordneten Handhabungseinrichtung 16 abgenommen und der Bearbeitungseinrichtung 8 zugeführt werden. Im Bereich der Handhabungseinrichtung 16 befindet sich ein Ablagetisch 17, auf dem die Mauersteine 3 abgelegt werden, bevor sie der Bearbeitungseinrichtung 8 zugeführt werden oder nachdem sie aus derselben entnommen wurden.

Die Handhabungseinrichtung 16 der Bearbeitungseinrichtung 8 ist dabei in der Lage, die Mauersteine 3 derart in der Bearbeitungseinrichtung 8 anzuordnen, dass die Bearbeitung der Mauersteine 3 in der Bearbeitungseinrichtung 8 ohne weitere Positionierung derselben erfolgen kann. Im Rahmen ihrer Bearbeitung werden die zu bearbeitenden Mauersteine 3 in einer nicht dargestellten, der Handhabungseinrichtung 16 oder der Bearbeitungseinrichtung 8 zugeordneten Einrichtung auf ihre Geometrie in allen Ebenen geprüft bzw. vermessen und gemäß der an denselben notwendigen Bearbeitungen exakt in der Bearbeitungseinrichtung 8 positioniert, sodass eine Bearbeitung derselben in alle Richtungen und Formen zuverlässig garantiert ist. Neben einem Sägen ist auch ein Absaugen, Bohren, Fräsen o.ä. der Mauersteine 3 möglich. Gegebenenfalls kann auf die Handhabungseinrichtung 16 verzichtet und die Bearbeitungseinrichtung 8 manuell bestückt werden.

Nach Abschluss der Bearbeitung in der Bearbeitungseinrichtung 8 werden die bearbeiteten Mauersteine 3 von der Handhabungseinrichtung 16 auf einem weiteren Transportband 18, das auch als Tisch ausgebildet sein kann und von dem gegebenenfalls mehrere vorgesehen sein können, abgelegt und mittels desselben an die Handhabungseinrichtung 12 zurückgeführt. Die Handhabungseinrichtung 12 greift die bearbeiteten Mauersteine 3 von dem Transportband 18 ab und legt sie auf das zu der Mauerwanderstelleinrichtung 4 führende Zuführband 6. Im Falle der Verwendung eines Tisches ist dieser so kurz, dass die Handhabungseinrichtung 12 die Mauersteine 3 von demselben abnehmen kann. Die überschüssigen Teile der bearbeiteten Mauersteine 3 werden nach der Bearbeitung ebenfalls gelagert, um sie gegebenenfalls für spätere Zwecke zu nutzen, sodass im Rahmen der Vorrichtung 1 bzw. dem damit durchgeführten Verfahren ein optimierter Materialeinsatz bzw. -bedarf berücksichtigt wird. Gegebenenfalls kann auf einer der beiden Handhabungseinrichtungen 11 oder 12 verzichtet werden, wenn die jeweils andere Handhabungseinrichtungen 11 oder 12 sämtliche der für die beiden Handhabungseinrichtungen 11 oder 12 beschriebenen Aufgaben übernehmen kann.

Auf dem Zuführband 6 werden alle Mauersteine 3, d.h. sowohl die bearbeiteten als auch die unbearbeiteten, einschließlich der sonstigen Einbauteile der herzustellenden Mauerwand 2 gemäß der vorgesehenen Steinaufteilung aus einem aus der Planung an eine nicht dargestellte Steuerung übermittelten Datensatz vorbereitet und in der zur Erstellung der jeweiligen Mauerwand 2 korrekten Reihenfolge zu der Handhabungseinrichtung 5 der Mauerwanderstelleinrichtung 4 befördert. Die Steuerung der Vorrichtung 1 kann grundsätzlich mit sämtlichen Komponenten derselben verbunden sein, sodass die Steuerung sämtliche Abläufe bei der Herstellung und gegebenenfalls Nachbearbeitung der Mauerwände 2 steuern und überwachen kann.

In dem Bereich des Zuführbands 6 ist im vorliegenden Fall eine vorgelagerte Kontrolleinrichtung 19 zur Kontrolle der sich auf dem Zuführband 6 befindenden Mauersteine 3 vorgesehen. Die Kontrolleinrichtung 19 ermöglicht ein Eingreifen und Beseitigen bzw. Tauschen beschädigter Mauersteine 3 und/oder anderer Einbauteile jederzeit vor dem nachfolgend beschriebenen Versetzen derselben.

Die Handhabungseinrichtung 5 der Mauerwanderstelleinrichtung 4 nimmt sämtliche Mauersteine 3 einschließlich der sonstigen Einbauteile der herzustellenden Mauerwand 2 einzeln von dem Zuführband 6 ab und stellt diese exakt gemäß ihrer Positionierung, d.h. gemäß dem aus der Planung generierten Datensatz, auf einem Positionierband 20 der Mauerwanderstelleinrichtung 4 ab, sodass ein Greifer 21 einer Mauersteinsetzeinrichtung 22 die gesamte Mauerlage abnehmen und in frischen Mörtel setzen kann. Neben dem Positionierband 20, dem Greifer 21 und der Mauersteinsetzeinrichtung 22 weist die Mauerwanderstelleinrichtung 4 außerdem eine Mörtelauftragseinrichtung 23 auf. Der Mörtelauftrag erfolgt mittels der Mörtelauftragseinrichtung 23 auf an sich bekannte Art und Weise vollautomatisch. Beim Abstellen der Mauersteine 3 bzw. der sonstigen Einbauteile werden Wandöffnungen, Abstände zwischen mehreren Wänden oder ähnliches berücksichtigt.

Wie oben erwähnt, nimmt der Greifer 21 der Mauerwanderstelleinrichtung 4 die jeweils anstehende Mauerlage von dem Positionierband 20 ab. Die einzelne Mauerwand 2 wird dabei mittels der Mauerwanderstelleinrichtung 4 in einer mit "y" bezeichneten Richtung senkrecht zu dem Zuführband 6 erstellt. Vorzugsweise werden mehrere Mauerwände 2 in einer Produktionsbahn nebeneinander bzw. parallel zueinander und gegebenenfalls in unterschiedlichsten Höhen erstellt. Wenn, was zu bevorzugen ist, mehrere Mauerwände 2 unmittelbar nacheinander erstellt werden, werden diese in einer im Wesentlichen senkrecht zu der erstellten Mauerwand 2 verlaufenden Produktionsrichtung x parallel zueinander angeordnet.

Die Mauersteinsetzeinrichtung 22, die Mörtelauftragseinrichtung 23 und das Positionierband 20 sind so höhenverstellbar, dass sie über bereits erstellte Mauerwände 2 verfahren werden können. Dadurch kann die jeweils erstellte Mauerwand 2 an Ort und Stelle verbleiben, bis sie ausreichend erhärtet ist, wohingegen die Mauerwanderstelleinrichtung 4 in Produktionsrichtung x weiterbewegt werden kann, um die nächste Mauerwand 2 zu erstellen. Im vorliegenden Fall sind auch die Handhabungseinrichtung 5 und das Zuführband 6 höhenverstellbar, wodurch ein Versetzen von Mauerlagen in höheren Wandhöhen bei effizienten Schwenkradien möglich ist.

Ist die oberste zu mauernde Lage der Mauerwand 2 erreicht, verfährt die Mauerwanderstelleinrichtung 4 um eine Produktionsreihe in Produktionsrichtung x und beginnt mit der Produktion einer neuer Mauerwand 2. Erreicht die Mauerwanderstelleinrichtung 4 die letzte Produktionsreihe entlang der Produktionsrichtung x, verfahren alle Maschinenkomponenten in die oberste Position in den Zustand der sogenannten Überfahrposition. Dabei werden alle Produktionsreihen bzw. produzierten Mauerwände 2 von der Mauerwanderstelleinrichtung 4 bis zum Anfang von sich innerhalb der Fertigungshalle befindenden bodengeführten Schienen 24 überfahren.

Ein Verfahren im Raster ermöglicht das feste Verschrauben von Unterlagsplatten, wie sie zum Beispiel in der DE 20 2022 103 127 U1 beschrieben sind, auf dem Boden der Fertigungshalle, sodass keine manuellen oder automatischen Arbeiten zum Vorbereiten der anstehenden Mauerwand 2 notwendig sind.

Die in der Vorrichtung 1 integrierten Handhabungseinrichtungen 5, 11, 12 und 16 ersetzen menschliche Arbeitskräfte, sodass eine vollautomatische Herstellung der Mauerwände 2 möglich ist. Im Bereich der Mauerwanderstelleinrichtung 4 bzw. in einem derselben nachgeschalteten Bereich können an den erstellten Mauerwänden 2 Nacharbeiten, wie zum Beispiel die Integration von elektrischen Leitungen, Schaltern und dergleichen, Fenstern und Verputz, direkt in den Produktionsreihen manuell oder automatisch ausgeführt werden.

Nach der erforderlichen Aushärtungszeit werden die Mauerwände 2 mit Traversen und Hebebändern, wie zum Beispiel in der EP 2 808 287 A1 aus Stahl oder Kunststoff verpackt und beispielsweise mittels Greifern oder bodengeführtem Ausfahrwagen verladen. Dies hat den Vorteil, dass die Mauerwände 2 erstmalig nach dem Aushärten bewegt werden.

Fig. 2 zeigt eine zweite Ausführungsform der erfindungsgemäßen Vorrichtung 1. Bei dieser Ausführungsform sind sämtliche der oben genannten Merkmale bzw. Bauteile der ersten Ausführungsform der Vorrichtung 1 vorhanden. Zusätzlich weist die Vorrichtung eine zweite Mauerwanderstelleinrichtung 25 und ein zweites Zuführband 26 auf, zu denen die Mauersteine 3 aus dem Aufnahmebereich 7 oder aus der Bearbeitungseinrichtung 8 zugeführt werden. Die Art und Weise der Zuführung der Mauersteine 3 aus dem Aufnahmebereich 7 bzw. der Bearbeitungseinrichtung 8 kann wie in Fig. 1 beschrieben erfolgen, ist jedoch in Fig. 2 nicht dargestellt. Die zweite Mauerwanderstelleinrichtung 25 und das zweite Zuführband 26 sind dabei gespiegelt zu der Mauerwanderstelleinrichtung 4 und dem Zuführband 6 angeordnet. Die Funktion ist dagegen exakt dieselbe wie oben beschrieben mit dem Unterschied, dass gegebenenfalls die doppelte Anzahl an Mauerwänden 2 erstellt werden kann. Dies kann erreicht werden, sofern die vorhandene Leistung der Bearbeitungseinrichtung 8 und deren Komponenten sowie die Leistung der dem Aufnahmebereich 7 zugeordneten Komponenten ausreichend ist. Ansonsten können gegebenenfalls weitere Komponenten für einzelne Bereiche der Vorrichtung 1 ergänzt werden.

Grundsätzlich ist es möglich, zunächst eine Vorrichtung 1 gemäß Fig. 1 in einer Fertigungshalle aufzubauen und zu einem späteren Zeitpunkt die zweite Mauerwanderstelleinrichtung 25 und das zweite Zuführband 26 nachzurüsten, um auf diese Weise die Vorrichtung 1 gemäß Fig. 2 zu erhalten. Gegebenenfalls kann es hierzu erforderlich sein, die Fertigungshalle zu vergrößern. Zu diesem Zweck kann diese modular ausgebildet sein.

In Fig. 3 ist eine dritte Ausführungsform der erfindungsgemäßen Vorrichtung 1 dargestellt. Bei dieser Ausführungsform sind sämtliche der oben genannten Merkmale bzw. Bauteile der zweiten Ausführungsform der Vorrichtung 1 vorhanden. Zusätzlich weist bei dieser Ausführungsform der Vorrichtung 1 die Mauerwanderstelleinrichtung 4 bzw. die Mauerwanderstelleinrichtung 25 wenigstens eine Verschiebeeinrichtung 27 zum Verschieben der erstellten Mauerwände 2 in Querrichtung y zu der Produktionsrichtung x und in Produktionsrichtung x auf. Die Verschiebeeinrichtung 27 kann in allen Produktionsreihen jeweilige, nicht dargestellte Querfahrpaletten sowie ebenfalls nicht dargestellte Schiebebühnen zwischen den beiden Mauerwanderstelleinrichtungen 4 und 25 zum Herausnehmen und Verfahren der produzierten Mauerwände 2 aufweisen. Diese integrierten Querfahrpaletten und Schiebebühnen ermöglichen eine verfahrbare oder verriegelte bzw. stationäre Erstellung der Mauerwände 2. In Abhängigkeit davon, ob die Mauerwände 2 stationär oder verfahrbar sind, können diese zum Aushärten bedarfsgerecht und individuell in einen Zwischenpuffer oder direkt zur Nacharbeitsstation verfahren werden.

Grundsätzlich ist es möglich, zunächst eine Vorrichtung 1 gemäß Fig. 2 in einer Fertigungshalle aufzubauen und zu einem späteren Zeitpunkt die Verschiebeeinrichtung 27 nachzurüsten, um auf diese Weise die Vorrichtung 1 gemäß Fig. 3 zu erhalten.

Fig. 4 zeigt eine weitere Ausführungsform der Vorrichtung 1. Diese ist lediglich zur Bearbeitung der Mauersteine 3 ausgebildet und weist nur die oben beschriebene Bearbeitungseinrichtung 8 und die Handhabungseinrichtung 16 zur Handhabung der Mauersteine 3 im Bereich der Bearbeitungseinrichtung 8 auf. Im vorliegenden Fall ist auch der Ablagetisch 17 Teil dieser Ausführungsform der Vorrichtung 1. Des Weiteren ist es möglich, weitere Elemente der in Fig. 1 beschriebenen Vorrichtung 1 vorzusehen, wie zum Beispiel die Transportbänder 15 und/oder 18.

## Patentansprüche

1. Vorrichtung (1) zur Erstellung von Mauerwänden (2) aus Mauersteinen (3) mit folgenden Merkmalen:
- einer Mauerwanderstelleinrichtung (4) zur Erstellung der Mauerwände (2) aus den Mauersteinen (3), die eine Handhabungseinrichtung (5) zum Handhaben der Mauersteine (3) aufweist,
- einem Zuführband (6) zur Zuführung der Mauersteine (3) zu der Handhabungseinrichtung (5) der Mauerwanderstelleinrichtung (4),
- einer Bearbeitungseinrichtung (8) zur Bearbeitung zumindest eines Teils der Mauersteine (3), wobei die zur Erstellung der Mauerwände (2) vorgesehenen, bearbeiteten Mauersteine (3) an das Zuführband (6) übergeben werden,
- einem Aufnahmebereich (7) zur Aufnahme von Mauersteinen (3), wobei ein Teil der in dem Aufnahmebereich (7) aufgenommenen Mauersteine (3) an die Bearbeitungseinrichtung (8) und ein Teil der in dem Aufnahmebereich (7) aufgenommenen Mauersteine (3) an das Zuführband (6) übergeben werden,
wobei die Mauerwanderstelleinrichtung (4) in einer im Wesentlichen senkrecht zu der erstellten Mauerwand (2) verlaufenden Produktionsrichtung (x) verfahrbar ist, um mehrere Mauerwände (2) parallel zueinander zu erstellen.

2. Vorrichtung nach Anspruch 1,
**dadurch gekennzeichnet, dass**
dem Aufnahmebereich (7) wenigstens eine weitere Handhabungseinrichtung (11,12) zur automatisierten Übergabe der Mauersteine (3) in den Bereich der Bearbeitungseinrichtung (8) oder auf das Zuführband (6) zugeordnet ist.

3. Vorrichtung nach Anspruch 1 oder 2,
**dadurch gekennzeichnet, dass**
in dem Aufnahmebereich (7) eine Fördereinrichtung (10) zur Förderung von gruppierten Mauersteinen (3) angeordnet ist.

4. Vorrichtung nach Anspruch 1, 2 oder 3,
**dadurch gekennzeichnet, dass**
die Bearbeitungseinrichtung (8) wenigstens eine weitere Handhabungseinrichtung (16) zur Handhabung der Mauersteine (3) im Bereich der Bearbeitungseinrichtung (8) aufweist.

5. Vorrichtung nach Anspruch 4,
**dadurch gekennzeichnet, dass**
die Handhabungseinrichtung (16) der Bearbeitungseinrichtung (8) dafür vorgesehen ist, die Mauersteine (3) derart in der Bearbeitungseinrichtung (8) anzuordnen, dass die Bearbeitung der Mauersteine (3) in der Bearbeitungseinrichtung (8) ohne weitere Positionierung derselben erfolgen kann.

6. Vorrichtung nach einem der Ansprüche 1 bis 5,
**dadurch gekennzeichnet, dass**
die Mauerwanderstelleinrichtung (4) eine Mauersteinsetzeinrichtung (22), eine Mörtelauftragseinrichtung (23) und ein Positionierband (20) aufweist, die so höhenverstellbar sind, dass sie über bereits erstellte Mauerwände (3) verfahrbar sind.

7. Vorrichtung nach einem der Ansprüche 1 bis 6,
**gekennzeichnet durch**
eine Kontrolleinrichtung (19) zur Kontrolle der sich auf dem Zuführband (6) befindenden Mauersteine (3).

8. Vorrichtung nach einem der Ansprüche 1 bis 7,
**gekennzeichnet durch**
eine zweite Mauerwanderstelleinrichtung (25) und ein zweites Zuführband (26), zu denen die Mauersteine (3) aus dem Aufnahmebereich (7) oder aus der Bearbeitungseinrichtung (8) zugeführt werden.

9. Vorrichtung nach einem der Ansprüche 1 bis 8,
**dadurch gekennzeichnet, dass**
die Mauerwanderstelleinrichtung (4) wenigstens eine Verschiebeeinrichtung (27) zum Verschieben der erstellten Mauerwände (2) in Querrichtung (y) zu der Produktionsrichtung (x) und in Produktionsrichtung (x) aufweist.

10. Verfahren zur Erstellung von Mauerwänden (2) aus Mauersteinen (3) mit folgenden Verfahrensschritten:
- Aufnehmen von Mauersteinen (3) in einem Aufnahmebereich (7),
- Übergeben eines Teils der in dem Aufnahmebereich (7) aufgenommenen Mauersteine (3) an eine Bearbeitungseinrichtung (8) und eines Teils der in dem Aufnahmebereich (7) aufgenommenen Mauersteine (3) an ein Zuführband (6),
- Bearbeiten zumindest eines Teils der Mauersteine (3) in der Bearbeitungseinrichtung (8) und Übergeben der zur Erstellung der Mauerwände (2) vorgesehenen, bearbeiteten Mauersteine (3) an das Zuführband (6),
- Zuführen der Mauersteine (3) zu einer Handhabungseinrichtung (5) einer Mauerwanderstelleinrichtung (4) mittels eines Zuführbands (6),
- Erstellen der Mauerwände (2) aus den Mauersteinen (3) mittels einer eine Handhabungseinrichtung (5) und eine Mörtelauftragseinrichtung (23) aufweisenden Mauerwanderstelleinrichtung (4), wobei die Handhabungseinrichtung (5) der Mauerwanderstelleinrichtung (4) in einer im Wesentlichen senkrecht zu der erstellten Mauerwand (2) verlaufenden Produktionsrichtung (x) verfahren wird, um mehrere Mauerwände (2) parallel zueinander zu erstellen.

11. Vorrichtung (1) zur Bearbeitung von Mauersteinen (3) mit einer Bearbeitungseinrichtung (8) und mit einer Handhabungseinrichtung (16) zur Handhabung der Mauersteine (3) im Bereich der Bearbeitungseinrichtung (8).

12. Vorrichtung nach Anspruch 11,
**dadurch gekennzeichnet, dass**
die Handhabungseinrichtung (16) der Bearbeitungseinrichtung (8) dafür vorgesehen ist, die Mauersteine (3) derart in der Bearbeitungseinrichtung (8) anzuordnen, dass die Bearbeitung der Mauersteine (3) in der Bearbeitungseinrichtung (8) ohne weitere Positionierung derselben erfolgen kann.
